# EUROPÄISCHE PATENTSCHRIFT

(11) **EP 0 740 638 B1**
(45) Veröffentlichungstag und Bekanntmachung des Hinweises auf die Patenterteilung: **04.02.1998**
(21) Anmeldenummer: 94926784.3
(22) Anmeldetag: 15.09.1994
(51) Int. Cl.: B65H 23/00, B41J 15/06, B65H 23/038, B65H 23/24, B65H 23/16, B65H 20/02

(54) **BAHNZUFÜHRVORRICHTUNG IN EINER DRUCKVORRICHTUNG MIT FRIKTIONSANTRIEB**
WEB FEED DEVICE IN A PRINTER WITH FRICTION FEED
DISPOSITIF D'ALIMENTATION EN BANDES DANS UNE IMPRIMANTE A ENTRAINEMENT DU PAPIER PAR FRICTION

(30) Priorität: 24.01.1994 DE 4401906
(43) Veröffentlichungstag der Anmeldung: 06.11.1996
(73) Patentinhaber: Océ Printing Systems GmbH, 85586 Poing (DE)
(72) Erfinder: Taubenberger, Hans, D-83703 Gmund (DE)
(74) Vertreter: Schaumburg, Thoenes & Thurn
(86) Internationale Anmeldenummer: DE9401067
(87) Internationale Veröffentlichungsnummer: WO9519929

(56) Entgegenhaltungen:
- EP-A- 0 150 360
- EP-A- 0 180 769
- EP-A- 0 317 396
- WO-A-90/11894
- DE-A- 1 937 699
- DE-U- 9 218 167
- FR-A- 2 364 839
- US-A- 3 540 674
- US-A- 4 919 318

## Beschreibung

Mit Endlospapier arbeitende elektrofotografische Druckeinrichtungen, wie sie z.B. aus der europäischen Patentanmeldung 0 154 695 bekannt sind, könen sowohl Rollenpapier als auch Stapelware bedrucken. Sie bedienen sich zur Papierführung mit Transportraupen, die in eine entsprechend gelochte Hilfsspur am Papierrand (Remaliner) eingreifen.

Das Bedrucken von Leporellopapier mit seitlich angeordneter Perforation ist technisch ausgereift und bewährt. Nachteilig ist jedoch, daß Papiere in jedem Fall konfektioniert werden müssen, ein zusätzlicher Papieranteil für die Lochspur bei der Beschaffung bezahlt und zudem diese Spur im Rahmen der Nachverarbeitung in der Regel wieder weggeschnitten und entsorgt wird. Hieraus ergeben sich im Zusammenhang mit der Transportlochspur deutlich erhöht Kosten für den Anwender.

In der Papiernachverarbeitungstechnik sind transportlochfreie Bahnführungen bekannt, welche meist in Verbindung mit aktiven Regeleinheiten (Drehrahmen) und perforierte Rollenware mit sehr hohen Zugspannungen exakt transportieren. Dieses Transportieren ist z.B. notwendig, wenn unmittelbar nach dem Verlassen der Druckeinrichtung die Randspur entfernt wird.

Bei Endlospapier verarbeiteten Datendruckern ist es generell notwendig, die Papierbahn sowohl bezüglich ihrer Geschwindigkeit, als auch hinsichtlich der seitlichen Lage exakt zu fuhren und so mit dem Druckwerk zu synchronisieren, daß die erforderliche Passergenauigkeit vom Druckbild zum Papier erreicht wird.

Aus diesem Grunde war es bisher üblich, für elektrofotografische Druckeinrichtungen, die mit Endlospapier arbeiten, Papierbahnen zu verwenden, die seitliche Perforationen aufweisen.

Aus den beschriebenen Grüden schränkt dies jedoch die Funktionsfähigkeit der elektrofotografischen Druckeinrichtung stark ein.

Wird in derartigen Druckeinrichtungen als Papierantrieb ein Friktionsantrieb verwendet, wie er z.B. in der beschriebenen Papiernachverarbeitungstechnik verwendet wird, so besteht die Gefahr, daß bei der Verwendung von Leporellopapier an den Querperforationen der Druckseiten die Perforation reißt. Andererseits ist es notwendig, die Endlospapier verarbeitenden Datendrucker so auszugestalten, daß sie sowohl perforiertes als auch unperforiertes Papier sowie perforierte und unperforierte Stapelware bewältigen.

Aus der US-A-4 919 318 ist eine Druckvorrichtung zur Verarbeitung von länglichen Aufzeichnungsträgern bekannt, die einen Friktionsantrieb für den Aufzeichnungsträger aufweist sowie eine den Aufzeichnungsträger dem Friktionsantrieb zuführende Papierzuführeinrichtung. Diese Papierzuführeinrichtung enthält eine den Aufzeichnungsträger durch Zwangsführung an einer Ausrichtkante ausrichtende Vorzentriereinrichtung.

Es ist weiterhin aus der DE-U-92 18 167.8 ein elektrofotografisches Druckgerät mit einer Anordnung zum automatischen Zuführen eines bandförmigen Aufzeichnungsträgers bekannt. Im Zuführkanal zur Fixierstation befindet sich ein mechanischer Bandspeicher in Form eines Schlaufenziehers, der die Aufgabe hat, den Papierlauf zu stabilisieren.

Aufgabe der Erfindung ist es deshalb, eine Druckeinrichtung zur Verarbeitung von bandförmigen Aufzeichnungstägern bereitzustellen, bei der der bandförmige Aufzeichnungsträger mit Friktion angetrieben wird. Die Druckvorrichtung soll dabei perforiertes als auch unperforiertes Papier verarbeiten können. Ein weiteres Ziel der Erfindung ist es, für die Druckvorrichtung eine Papierführung für den bandförmigen Aufzeichnungsträger bereitzustellen, geeignet ist sowohl Rollenpapier als auch Stapelware in der geforderten Genauigkeit mit dem Druckwerk zu synchronisieren, ohne daß hierzu Transportlöcher als Führung benötigt werden.

Diese Ziele der Erfindung werden gemäß den Merkmalen der Patentansprüche 1 und 10 gelöst.

Die erfindungsgemäße Druckeinrichtung ermöglicht die Verarbeitung von perforiertem und unperforiertem Papier mit hoher Positionsgenauigkeit. Die bei der Verwendung von perforiertem Papier auftretende Rißgefahr ist wesentlich reduziert. Die erfindungsgemäße Vorrichtung ist insbesondere geeignet zur Verwendung von Dokumenten-Druckeinrichtungen, bei denen bandförmige Aufzeichnungsträger geschnitten zu Einzelblättern vereinzelt und zu Dokumenten zusammengefaßt werden.

Eine Ausführungsform der Erfindung ist in den Zeichnungen dargestellt und wird im folgenden beispielsweise näher beschrieben. Es zeigen
Figur 1 eine schematische Funktionsdarstellung einer Druckvorrichtung mit Friktionsantrieb zur Verarbeitung von Endlospapier und
Figur 2 eine schematische Darstellung einer Bahnvorzentriereinrichtung mit schräggestellten Friktionsrollen.

Die in den Figuren dargestellte Druckvorrichtung mit Friktionsantrieb zur Verarbeitung von bandförmigen Aufzeichnungsträgern A weist ein eigentliches Druckaggregat DA auf, das z.B. entsprechend der europäischen Patentanmeldung 0 154 695 ausgebildet sein kann und eine Papierzuführeinrichtung PZ. Das Druckaggregat DA ist zur Verarbeitung von Rollen- oder als Stapelware konfigurierten bandförmigen Aufzeichnungsträgern A ausgebildet. Es weist einen Friktionsantrieb aus zwei Friktionswalzen auf, zwischen denen der Aufzeichnungsträger hindurchgeführt wird. Zugeführt wird der bandförmige Aufzeichnungsträger A über eine Papierzuführeinrichtung PZ und zwar in der folgenden Weise. In einer Papiereingabeeinrichtung 1 wird das Endlospapier, das als vorgefaltetes Leporellopapier konfektioniert ist, jedoch keine seitlichen Transportlöcher aufweist, zunächst ohne wesentlichen Bahnzug über zwei feststehende Achsen 2 (Papierteiler) umgelenkt bzw. abgebremst. Die feststehenden Achsen 2 arbeiten sowohl als leichte Bremse als auch als Papierteiler, um z.B. mitgenommene Bahnlagen voneinander zu trennen. In einer Bahnvorzentrierung 3 wird die Papierbahn umgelenkt (ca. 90°) und mit Hilfe zweier schräggestellter, sich in Friktionskontakt mit dem Aufzeichnungsträger A befindlicher Friktionsrollen 4 (Figur 2) gegen eine linke Bahnbegrenzung 5 in Form eines Anschlages geschoben. Die Lage der Papierbahn bzw. des Aufzeichnungsträgers A wird also durch die Anlage der Bahnkante an der linken Bahnbegrenzung des Papierkanales der Papierzufuhreinrichtung bestimmt. Es ist jedoch auch möglich, durch entsprechende Anordnung der Rollen 4 die rechte Bahnbegrenzung zu verwenden.

Nach der Bahnvorzentrierung über die Bahnvorzentriereinrichtung der Figur 2 wird durch eine Bahnbremse die Zugspannung in der Papierbahn A erhöht. Dabei ist es wichtig, daß die Papierbahn A nur in Transportrichtung und nicht schräg oder unsymmetrisch gebremst wird. Dies kann z.B. durch eine Unterdruckbremse 6 mit zugeordneter Vakuumpumpe 7 erfolgen. Durch die Zugspannung richtet sich die Papierbahn A im Antrieb 8 aus und sucht sich eine mittige Lage. Der Antrieb 8 der Papierführung ist als Friktionsantrieb mit möglichst wenig Schlupf bzw. gleichbleibenden Reibwert für die Lebensdauer ausgelegt, er enthält hierzu zwei Friktionswalzen 13, zwischen den der Aufzeichnungsträger hindurchgeführt wird.

Je höcher die Zugspannung, desto geringer sind die seitlichen Pendelbewegungen der Bahn A und umgekehrt. Dieser Zusammenhang gilt auch fuhr die Ebenheit der Papierbahn A.

Hinter der Unterdruckbremse 6 angeordnete Umlenkrollen 9 bilden eine Stabilisierungszone, in der der Papierlauf der Papierbahn A stabilisiert wird. Antriebsseitige Drifteinflüsse auf die Papierbahn bzw. auf die Anlage der Papierbahn an der Bahnbegrenzung 5 in der Bahnvorzentriereinrichtung 3 werden dadurch stark reduziert. Die Wirkung der Stabilisierungsrollen 9 ist bei möglichst großer Umschlingung (große Berührflächen) und mit Treibbelegen auf den Rollen besonders effektiv.

In der Stabilisierungszone ist ein mechanischer Bandspeicher in Form eines Schlaufenziehers 10 angeordnet, mit zwei feststehenden und einer Pendelwalze, die entgegen einer Feder bewegt wird. Der Schlaufenzieher hält die Papierbahn A bei Start-Stop bedingtem Rückwärtstransport unter Spannung. Er verhindert ein Zerreißen des Aufzeichnungsträgers. Die Zugspannung in der Papierbahn A liegt für diesen Fall etwas unter der sonst üblichen Spannung und ist über den gesamten Arbeitsbereich des Schlaufenziehers 10 bis zum Anschlag 5 annähernd konstant. Nach Durchlaufen des Schlaufenzierhers 10 wird die Papierbahn A dem Friktionsantrieb 8 des Druckaggregates DA zugeführt.

Wird die Druckeinrichtung mit Rollenpapier betrieben, das von einer Rolle 11 abgezogen wird, ist es günstig, die Rolle 11 wie dargestellt separat anzutreiben bzw. zu bremsen. Der Antrieb der Rolle 11 bzw. deren Bremse wird so gesteuert, daß sich zwischen Rolle 11 und Papierangabe 1 eine definierte Schlaufe 12 bildet, die als mechanischer Papierspeicher dient. Der Einzug in die Bahnvorzentrierung 3 findet damit unter ähnlichen Bedingungen statt, wie bei einem Betrieb von Endlospapierstapeln der Papiereingabe 1. Zusammenfassend läßt sich die Endlospapierführung funktionell in folgende Schritte unterteilen: Papiereingabe über Rolle oder Stapeln mit folgender Bahnvorzentrierung durch seitliche Papieranlage in einer Bahnvorzentriereinrichtung. Erhöhen der Zugspannung mit Hilfe einer Bahnbremse. Stabilisierung der Aufzeichnungsträgerbahn in einer Bahnstabilisierungseinrichtung mit gerichteter Rückwirkung. Durchlaufen eines Schlaufenziehers, um das Zerreissen der Aufzeichnungsträgerbahn im Start-Stop-Betrieb zu verhindern und Transport der Aufzeichnungsträgerbahn durch die Druckeinrichtung in einem Friktionsantrieb.

### Bezugszeichenliste

- DA: = Druckaggregat
- PZ: = Papierzuführeinrichtung
- A: = bandförmiger Aufzeichnungsträger
- 1: = Papiereingabevorrichtung für Rollen- und Stapelware
- 2: = parallele Umlenkachsen (Papierteiler)
- 3: = Bahnvorzentriereinrichtung
- 4: = schräggestellte Friktionsrollen
- 5: = Anschlag, Bahnbegrenzung
- 6: = unterdruckbremse
- 7: = Vakuumpumpe
- 8: = Friktionsantrieb aus Friktionswalzen
- 9: = umlenkrollen, Stabilisierungsrollen
- 10: = Schlaufenzieher
- 11: = Vorratsrolle für Rollenpapier mit zugeordneter Antrieb- und Bremseinrichtung
- 12: = Schlaufe
- 13: = Friktionsrollen

## Patentansprüche

1. Druckvorrichtung zur Verarbeitung von bandförmigen Aufzeichnungsträgern (A) mit
einem Friktionsantrieb (8) für den bandförmigen Aufzeichnungsträger (A) und einer den in Rollen- und /oder als Stapelware konfigurierten bandförmigen Aufzeichnungsträger dem Friktionsantrieb zuführende Papierzuführeinrichtung (PZ), wobei die Papierzuführeinrichtung (PZ) aufweist:
- eine den bandförmigen Aufzeichnungsträger durch Zwangsführung an einer Ausrichtkante (5) ausrichtende Bahnvorzentriereinrichtung (3),
- eine die Zugspannung in dem bandförmigen Aufzeichnungsträger in Aufzeichnungsträgertransportrichtung nach der Bahnvorzentriereinrichtung (3) erhöhende Einrichtung (6) derart, daß der bandförmige Aufzeichnungsträger (A) eine vorgegebene Positionslage im Friktionsantrieb (13, 8) einnimmt,
- eine den Aufzeichnungsträgerlauf in einer dem Friktionsantrieb (8) vorgelagerten Stabilisierungszone stabilisierende Bahnstabilisiereinrichtung (9) und
- einen mechanischen Bandspeicher (10) für den Aufzeichnungsträger.

2. Druckvorrichtung nach Anspruch 2, wobei die Bahnvorzentriereinrichtung (3) relativ zur Aufzeichnungsträgertransportrichtung schräggestellte, sich in Friktionskontakt mit dem Aufzeichnungsträger befindliche Friktionsrollen (4) aufweist.

3. Druckvorrichtung nach einem der Ansprüche 1 oder 2, wobei die die Zugspannung erhöhende Einrichtung eine den Aufzeichnungsträger (A) über dessen Breite gleichmäßig abbremsende Bremseinrichtung (6) aufweist.

4. Druckvorrichtung nach Anspruch 3 mit einer Unterdruckbremse als Bremseinrichtung (6, 7).

5. Druckvorrichtung nach einem der Ansprüche 1 bis 4, wobei die Bahnstabilisiereinrichtung vom Aufzeichnungsträger umschlungene, bedarfsweise mit einer reibungserhöhenden Oberflache versehene Stabilisierungsrollen (9) aufweist.

6. Druckvorrichtung nach einem der Ansprüche 1 bis 5, wobei der mechanische Bandspeicher einen Schlaufenzieher (10) aufweist.

7. Druckvorrichtung nach einem der Ansprüche 1 bis 6 mit einem der Papierzuführeinrichtung vorgelagerten Papierteilereinrichtung mit zwei parallelen Umlenkachsen (2), zwischen denen der Aufzeichnungsträger die Umlenkachsen umschlingend hindurchgeführt wird.

8. Druckvorrichtung nach einem der Ansprüche 1 bis 7 mit einem Friktionswalzen aufweisenden Friktionsantrieb (13), zwischen denen der Aufzeichnungsträger (A) möglichst schlupfarm hindurchgeführt ist.

9. Druckvorrichtung nach einem der Ansprüche 1 bis 8, die als elektrografische oder magnetografische Druckeinrichtung ausgebildet ist.

10. Verfahren zur Zuführung eines bandförmigen Aufzeichnungsträgers (A) zu einer Druckvorrichtung (DA), die einen Friktionsantrieb (8) für den bandförmigen Aufzeichnungsträger (A) aufweist, mit folgenden Merkmalen:
- Ausrichten des bandförmigen Aufzeichnungsträgers durch Zwangsfuhrung an einer Ausrichtkante (5) einer Bahnvorzentriereinrichtung (3),
- Abbremsen des bandförmigen Aufzeichnungsträgers in Aufzeichnungsträgertransportrichtung nach der Bahnvorzentriereinrichtung (3) derart, daß der bandförmige Aufzeichnungsträger eine vorgegebene Positionslage im Friktionsantrieb (13) einnimmt,
- Stabilisierung des Aufzeichnungsträgerlaufes in einer dem Friktionsantrieb vorgelagerten Stabilisierungszone (9).

## Claims

1. A printing device for processing strip-shaped recording substrates (A), having
a friction drive (8) for the strip-shaped recording substrate (A) and a paper feed device (PZ) feeding the strip-shaped recording substrate, which is in reeled products and/or configured as stacked products, to the friction drive, the paper feed device (PZ) having:
- a web precentering device (3) which aligns the strip-shaped recording substrate by means of forcible guidance on an aligning edge (5),
- a device (6) increasing the tension in the strip-shaped recording substrate in the recording substrate transport direction after the web precentering device (3) in such a manner that the strip-shaped recording substrate (A) assumes a predetermined position in the friction drive (13, 8),
- a web stabilization device (9) stabilizing the recording substrate run in a stabilization zone positioned before the friction drive (8) and
- a mechanical strip accumulator (10) for the recording substrate.

2. The printing device as claimed in claim 1, the web precentering device (3) having friction rollers (4) which are located in frictional contact with the recording substrate and are set obliquely relative to the recording substrate transport direction.

3. The printing device as claimed in one of claims 1 or 2, the tension-increasing device having a brake device (6) which brakes the recording substrate (A) uniformly over its width.

4. The printing device as claimed in claim 3, having a vacuum brake as brake device (6, 7).

5. A document printing device as claimed in one of claims 1 to 4, the web stabilization device having stabilization rollers (9) which are wrapped around by the recording substrate and, if required, are provided with a friction-increasing surface.

6. The printing device as claimed in one of claims 1 to 5, the mechanical strip accumulator having a festoon device (10).

7. The printing device as claimed in one of claims 1 to 6, having a paper separator device, which is positioned before the paper feed device and has two parallel deflection axles (2), between which the recording substrate is passed through, wrapping around the deflection axles.

8. The printing device as claimed in one of claims 1 to 7, having a friction drive (13) having friction rolls, between which the recording substrate (A) is passed through with as little slippage as possible.

9. The printing device as claimed in one of claims 1 to 8, which is designed as an electrographic or magnetographic printing device.

10. A method for feeding a strip-shaped recording substrate (A) to a printing device (DA) which has a friction drive (8) for the strip-shaped recording substrate (A), having the following features:
- alignment of the strip-shaped recording substrate by means of forcible guidance on an aligning edge (5) of a web precentering device (3),
- braking the strip-shaped recording substrate in the recording substrate transport direction after the web precentering device (3) in such a manner that the strip-shaped recording substrate assumes a predetermined position in the friction drive (13),
- stabilization of the recording substrate run in a stabilization zone (9) positioned before the friction drive.

## Revendications

1. Dispositif d'impression pour le traitement de supports d'enregistrement (A) en forme de bande, comprenant
un entraînement à friction (8) pour le support d'enregistrement (A) en forme de bande et un dispositif (PZ) d'amenée du papier qui amène le support d'enregistrement en forme de bande, agencé sous la forme de matière en bobine et/ou en pile, à l'entraînement à friction, ledit dispositif (PZ) d'amenée du papier présentant :
- un dispositif (3) de centrage préalable de la bande qui aligne le support d'enregistrement en forme de bande par guidage forcé le long d'un bord d'alignement (5),
- un dispositif (6) qui accroît la contrainte de traction dans le support d'enregistrement en forme de bande en aval du dispositif (3) de centrage préalable de la bande, par référence au sens du transport du support d'enregistrement, de telle manière que le support d'enregistrement (A) en forme de bande prenne une attitude de position prédéterminée dans l'entraînement à friction (13, 8),
- un dispositif (9) de stabilisation de bande qui stabilise le défilement du support d'enregistrement dans une zone de stabilisation qui est en amont de l'entraînement à friction (8), et
- un accumulateur de bande mécanique (10) pour le support d'enregistrement.

2. Dispositif d'impression selon la revendication 1, dans lequel le dispositif (3) de centrage préalable de la bande comporte des rouleaux de friction (4) disposés en oblique par rapport à la direction du transport du support d'enregistrement, et qui se trouvent en contact de friction avec le support d'enregistrement.

3. Dispositif d'impression selon l'une des revendications 1 et 2, dans lequel le dispositif qui accroît la contrainte de traction comporte un dispositif de freinage (6) qui freine le support d'enregistrement (A) uniformément sur sa largeur.

4. Dispositif d'impression selon la revendication 3, comprenant un frein à dépression en qualité de dispositif de freinage (6, 7).

5. Dispositif d'impression selon l'une des revendications 1 à 4, dans lequel le dispositif de stabilisation de bande comporte des rouleaux de stabilisation (9) autour desquels passe le support d'enregistrement, et qui sont munis en cas de besoin d'une surface qui augmente le frottement.

6. Dispositif d'impression selon l'une des revendications 1 à 5, dans lequel l'accumulateur de bande mécanique comporte un tendeur de boucle (10).

7. Dispositif d'impression selon l'une des revendications 1 à 6, comprenant un dispositif diviseur de papier disposé en amont du dispositif d'amenée du papier, comprenant deux axes de renvoi parallèles (2) entre lesquels le support d'enregistrement passe en s'enroulant.

8. Dispositif d'impression selon l'une des revendications 1 à 7, comprenant un entraînement à friction (13) comportant des rouleaux de friction entre lesquels on fait passer le support d'enregistrement (A) avec le moins possible de glissement.

9. Dispositif d'impression selon l'une des revendications 1 à 8, qui est constitué par un dispositif d'impression électrographique ou magnétographique.

10. procédé pour acheminer un support d'enregistrement (A) en forme de bande à un dispositif d'impression (DA) qui présente un entraînement à friction (8) pour le support d'enregistrement (A) en forme de bande, ledit procédé présentant les caractéristiques suivantes :
- alignement du support d'enregistrement en forme de bande par guidage forcé le long d'un bord d'alignement (5) d'un dispositif de centrage préalable de bande (3),
- freinage du support d'enregistrement en forme de bande en aval du dispositif (3) de centrage préalable de la bande, par référence au sens du transport du support d'enregistrement, de manière que le support d'enregistrement en forme de bande prenne une attitude de position prédéterminée dans l'entraînement à friction (13),
- stabilisation du défilement du support d'enregistrement dans une zone de stabilisation (9) qui est en amont de l'entraînement à friction.
